# EUROPÄISCHE PATENTSCHRIFT

(11) **EP 1 512 659 B1**
(45) Veröffentlichungstag und Bekanntmachung des Hinweises auf die Patenterteilung: **02.03.2011**
(21) Anmeldenummer: 04020429.9
(22) Anmeldetag: 27.08.2004
(51) Int. Cl.: B66B 31/00

(54) **Antriebskette mit Räumer**
Driving chain with reamer
Chaîne de traction avec raclette

(30) Priorität: 04.09.2003 DE 20313773 U
(43) Veröffentlichungstag der Anmeldung: 09.03.2005
(73) Patentinhaber: Firma ThyssenKrupp Fahrtreppen GmbH, 22113 Hamburg (DE)
(72) Erfinder: Stiesberg, Reinhard, 59889 Kückelheim (DE)
(74) Vertreter: Baronetzky, Klaus

(56) Entgegenhaltungen:
- DE-U- 20 313 773
- FR-A- 2 428 593
- JP-A- 60 244 789

## Beschreibung

Die Erfindung betrifft eine Fahrtreppe oder einen Fahrsteig, gemäß dem Oberbegriff von Anspruch 1.

Es ist bekannt, dass Antriebsketten von Fahrtreppen und Fahrsteigen eine Kettenlängung erfahren, wenn die Kettengelenke verschmutzen, so dass sich ihr Spiel erhöht. Die Lebensdauer der Antriebskette hängt wesentlich davon ab, wie stark die Verschmutzung ist.

Um die erforderliche Leichtgängigkeit der Antriebsketten zu gewährleisten, wurden früher regelmäßig bei den Wartungen die Antriebsketten neu geschmiert. Materialabrieb und Umwelteinflüsse führten regelmäßig dazu, dass sich Ablagerungen bildeten, die dann zusammen mit der Reinigung anlässlich der Wartung entfernt wurden.

Seit einiger Zeit sind wartungsfreie Stufen- und Palettenketten im Einsatz, die sich durch gekapselte Kettengelenke auszeichnen, die mit einer Lebensdauerschmierung ausgestattet sind. Derartige Ketten bedürfen keines Nachschmierens, so dass trotz höherer Anschaffungskosten der Antriebskette die Kostenbilanz posititv ist.

Die Kette läuft von außen praktisch trocken, wobei es bekannt ist, zur Verminderung der Reibung zwischen den Kettenblättern und Ritzeln und der Kette eine leichte Benetzung mit Öl vorzunehmen.

Es hat sich gezeigt, dass gerade wartungsfreie Stufen- oder Palettenkette im Laufe der Zeit eine Komfortbeeinträchtigung bewirken. Es stellen sich Ablagerungen auf den Laufflächen ein, die zu einer ungleichmäßigen Kettenführung und gegebenenfalls zu Schwingungen führen.

Die Wirkung derartiger Ablagerung überlagert sich mit der Wirkung des Polygoneffekts, zu dessen Kompensation zahlreicher Maßnahmen bekannt geworden sind.

Die Reinigung von Antriebsketten ist an sich seit langem bekannt, wozu beispielhaft auf die CH-PS 15968 zu verweisen ist.

Bei dieser Lösung soll eine Kette mit Bürstenscheiben gereinigt werden.

Um die Entstehung von Ablagerung bei wartungsfreien Antriebsketten zu vermeiden, ist es bereits vorgeschlagen worden, dem Kettenrad ein im Schnitt balliges Profil zu geben, wodurch die Ablagerungen nach außen gedrückt werden sollen. Problem hierbei ist jedoch dass bei dieser Lösung die Auflagefläche geringer ist, so dass der Flächendruck größer wird und der Verschleiß des Kettenrades signifikant erhöht ist.

Anderseits neigen Antriebssysteme von Fahrtreppen oder Fahrsteigen mit wartungsfreien Antriebsketten dazu, die Ablagerungen zu verdichten.

Die Ablagerung setzt sich dann besonders an der Führungsschiene fest, die die Kette zur Verminderung und/oder Kompensation des sogenannten Polygoneffekts führt. Derartige Führungsschienen sind häufig sowohl als Vorlaufschiene als auch als Rücklaufschienen ausgebildet. Aufgrund der im Wesentlichen horizontalen Erstreckung setzt sich dort besonders gerne der von der Kette herabfallende Schmutz ab, so dass die Führung der Kette im Laufe der Zeit schwergängig wird.

Durch sich auf den Führungsschienen ablagernden Schmutz wird aber andererseits die Kette immer wieder von Schmutz beeinträchtigt, so dass auch insofern der Verschleiß steigt.

Daher wird regelmäßig bei Wartungen eine vollständige Reinigung auch der Führungsschienen vorgenommen. Um die dort vorhandenen Ablagerungen in Grenzen zu halten, sind recht kurze Wartungsintervalle bevorzugt, was andererseits mit erheblichen Kosten verbunden ist.

Aus der JP-A-60-244789 ist eine Fahrtreppe mit Räumer bekannt, bei der über ein blockförmiges Glied, das über die Laufschiene der Kettenrolle gezogen wird, eine Räumwirkung erzeugen soll. Bei festeren Verunreinigungen ist eine Reinigungswirkung bei dieser Lösung nicht möglich.

Ferner ist aus der FR-A 2 428 593 eine Fahrtreppe oder ein Fahrsteig mit einem federnden Räumglied bekannt. Durch die Ausgestaltung schleift das Räumglied auf der Schiene, so dass es verschleissintensiv ist und auch die Schiene in die Mitleidenschaft gezogen wird.

Daher liegt der Erfindung die Aufgabe zugrunde, eine Fahrtreppe oder einen Fahrsteig gemäß dem Oberbegriff von Anspruch 1 zu schaffen, die einen verbesserten Fahrkomfort dauerhaft ermöglichen.

Diese Aufgabe wird erfindungsgemäß durch Anspruch 1 gelöst. Vorteilhafte Weiterbildungen ergeben sich aus den Unteransprüchen.

Erfindungsgemäß ist ein Räumer vorgesehen, der Ablagerungen und Verunreinigungen im Bereich Antriebskette entfernt. Insbesondere lassen sich erfindungsgemäß die Ablagerungen auf den Führungsschienen von dem erfindungsgemäß mit der Kette mitgeführtem Räumer entfernen.

Der erfindungsgemäße Räumer vermag aufgrund seiner Schabewirkung die Oberfläche der Vorlaufschiene und der Rücklaufschiene frei von Ablagerungen zu halten. Hierdurch lässt sich besonders günstig das Gewicht eines Schabers ausnutzen, der nach der Art einer Platte an dem Räumer angebracht ist und mit seiner Schabekante die Verunreinigungen abstreift.

Die Dimensionierung ist hier so gewählt, dass die Beweglichkeit des Räumers um seinen Drehpunkt ausreicht, um die Führungsschiene jedenfalls zu erreichen, aber andererseits die Gefahr von Kollisionen mit anderen Bauteilen der Fahrtreppe sicher verhindert ist.

Erfindungsgemäß ist es vorgesehen, den Räumer an einem Kettenglied anzubringen und ihn mit der Kette mit mitzuführen. Für die Räumwirkung lässt sich in überraschend einfach und erfindungsgemäß besonders günstiger Weise die Gelenkfunktion eines Kettengliedes ausnutzen, die dazu führt, dass die Kette sich von ihrer geraden Position - beispielsweise entlang des oberen Kettentrums - in die gebogene Position auf dem Antriebsrad überführen lässt. Beim Umlenkpunkt des betreffenden Kettengelenks macht das Kettenglied eine Schwenkbewegung, und der Räumer wird von dem Zahn mitgeführt.

Besonders günstig ist es, dass der Räumer aufgrund seiner im Schwenkbereich begrenzten Schwenkmöglichkeit ohne Kollision mit weiteren Antriebsteilen der Fahrtreppe oder des Fahrsteigs von dem betreffenden Kettenglied mitgeführt werden kann aber dennoch bei Annäherung eine Führungsschiene seine Reinigungswirkung entfalten kann.

In diesem Zusammenhang sei unter Antriebsrad sowohl das Kettenritzel als auch das Umlenkrad als auch sämtliche mit der Kette im Eingriff stehenden Antriebsräder zu verstehen, die für die Reinigungswirkung in Betracht kommen.

Erfindungsgemäß besonders günstig ist es, dass hier erhebliche Kräfte ohne zusätzliche Maßnahmen zur Verfügung stehen, die die erwünschte Räumwirkung auch bei Realisierung eines einarmigen Hebels, dessen Lastarm länger als sein Kraftarm ist, ohne weiters ermöglicht.

Bei Bedarf kann auch eine federbelastete Ausführung des Räumers realisiert sein, so dass die Schwerkraft zusätzlich von dem Antriebspressdruck der Feder bei der Reinigung unterstützt wird.

Diese Lösung hat auch den Vorteil, dass der Räumer in die Kette integriert ist, so dass er nicht mit den Führungsschienen für die Antriebskette hart kollidiert, so dass die Schabewirkung des Räumers auf der Führungsschiene gleichmäßig erfolgt.

Erfindungsgemäß besonders günstig ist es, dass mit lediglich einem Räumer, der von der Antriebskette mitgeführt wird, eine zufriedenstellende kontinuierliche Reinigung der Führungsschiene möglich ist.

In diesem Zusammenhang ist es auch günstig, dass lediglich eine ganz geringe zusätzliche Antriebskraft erforderlich ist, um den Räumer zu betätigen.

Es versteht sich, dass es in einer modifizierten Ausgestaltung möglich sein kann, mit mehreren Räumern zu arbeiten, wobei bidirektional arbeitende Ketten auch mit zwei in entgegengesetzte Richtungen arbeitenden Räumern ausgestattet sein können.

Erfindungsgemäß besonders günstig ist es, dass der Räumer beim Einlauf der Kette auf die Führungsschiene arbeitet und dann seine Räum- und Schabewirkung entfaltet. Durch sein geringes Gewicht wird auch keinen nennenswerte Umgleichmäßigkeit in die Bewegung und die Belastung der Kette eingeleitet, so dass der Fahrkomfort der Fahrtreppe oder des Fahrsteiges insofern nicht beeinträchtigt wird.

Durch die regelmäßige Entfernung der Ablagerungen an den Zahnflanken lässt sich sicherstellen, dass die Antriebsketten mit ihren Drehpunkten nicht wandern. Damit ist gewährleistet, dass die bei Ablagerungen entstehenden Ungleichmäßigkeiten in der Bewegung des Stufen- oder Palettenbandes sicher vermieden werden, so dass die erfindungsgemäße Fahrtreppe auf Dauer einen erhöhten Komfort bietet.

In vorteilhafter Ausgestaltung der Erfindung ist es vorgesehen, dass der Räumer im oberen Einlauf der Kette auf das Antriebsrad angeordnet ist. Bei dieser Anordnung unterstützt die Schwerkraft die Wirkung des Räumers. Es versteht sich jedoch, dass ohne Weiteres auch der untere Einlauf für die Bereitstellung der erfindungsgemäßen Räumwirkung in Betracht kommt und dass der erfindungsgemäße Räumer kompatibel zu der Führungsschiene für den Einlauf ausgebildet ist.

Weitere Vorteile, Einzelheiten und Merkmale ergeben sich aus der nachfolgenden Beschreibung eines Ausführungsbeispieles der Erfindung anhand der Zeichnungen.

Es zeigen:
- Fig. 1: eine Seitenansicht eines Teils einer erfindungsgemäßen Fahrtreppe oder eines erfindungsgemäßen Fahrsteigs, unter Darstellung des Räumers und des Kettengliedes an dem er angebracht ist; und
- Fig. 2: eine Draufsicht auf den Räumer gemäß Fig. 1.

Fig. 1 zeigt in der Seitenansicht den erfindungsgemäßen Räumer 10. Er ist an einem Kettenglied 12 angelenkt und um einen Schwenkpunkt 14 schwenkbeweglich. Das Kettenglied 12 ist Teil einer Antriebskette 16, von der lediglich ein weiteres Kettenglied 18 dargestellt ist.

Der erfindungsgemäße Räumer ist an einer Lasche 20 des Kettenglieds 12 befestigt. Die Lasche 20 ist mit einer Achse 22 für die Bereitstellung des Schwenkpunktes 14 sowie mit einem Zapfen 24 versehen, der den Schwenkbereich des Räumers 10 einschwenkt.

Hierzu weist der Räumer 10 ein Langloch 28 auf, das den Zapfen aufnimmt. Der Schwenkbereich wird in an sich bekannter Weise durch Stellschrauben 30 und 32 festgelegt.

Wie es auch aus Fig. 2 ersichtlich ist, erstrecken sich die Achse 22 und der Zapfen 24 voneinander beabstandet zwischen Kettennieten 34 und 36. Der Räumer 10 ragt über die Länge des Kettenglieds 12 an der Seite hinaus, an der er seinen Schaber 40 trägt.

Der Räumer 10 weist einen Hauptschenkel 42 auf, der sich im Wesentlichen parallel zu der Lasche 20 erstreckt und endseitig etwas abgekröpft ist, wie es aus Fig. 2 ersichtlich ist.

Der Räumer 10 ist endseitig zur Aufnahme des Schabers 40 in einem Winkel von etwa 87° abgebogen, so dass er einen in der Draufsicht im Wesentlichen L-förmigen Aufbau hat.

Der Schaber 40 erstreckt sich über eine Höhe von etwa der doppelten Kettenhöhe und weist zwei freiliegenden scharfe Schabekanten 44 und 46 auf, die dazu dienen, Verunreinigungen, die sich auf einer Führungsschiene befinden, zu entfernen. Die Führungsschiene ist im Bereich von nicht dargestellten Kettenrollen neben der Antriebskette 16 dem Antriebsrad um dem Umlenkrad der Fahrtreppe oder des Fahrsteigs benachbart angebracht und dient zur Reduktion des sogenannten Polygoneffekts.

Die Breite des Schabers 40 ist an die Erfordernisse beziehungsweise die auftretende Verschmutzung angepasst.

In dem dargestellten Ausführungsbeispiel ist der Schaber 40 auswechselbar an dem Räumer 10 befestigt. Es versteht sich, dass anstelle dessen auch eine einstückige Ausgestaltung möglich ist.

Der Räumer 10 ist in dem dargestellten Ausführungsbeispiel mit einem symmetrischen Schwenkbereich vorgesehen. In der dargestellten Einstellung der Stellschrauben 30 und 32 ist eine Abweichung von +/-7° gegenüber der Horizontalen möglich. Diese Einstellung hängt stark von den tatsächlichen örtlich vorhandenen Gegebenheiten ab und sollte vor Ort auf eine optimale Reinigungswirkung und gute Führung des Schabers 40 einstellt werden.

## Patentansprüche

1. Fahrtreppe oder Fahrsteig, mit einem Stufen- oder Palettenband, das von Antriebsketten (16) antreibbar ist, die über ein Antriebsrad geführt sind, wobei mindestens ein Kettenglied (12) jeder Antriebskette (16) mit einem Räumer (10) verbunden ist, mit welchem im Betrieb der Fahrtreppe entstehende Verunreinigungen entfernbar sind, **dadurch gekennzeichnet, dass** der Räumer (10) mit dem Räumer-Kettenglied um ein vorgegebenes Mass schwenkbeweglich verbunden ist.

2. Fahrtreppe oder Fahrsteig nach Anspruch 1, **dadurch gekennzeichnet, dass** der Räumer (10) schwenkbeweglich um eine Achse (22) gelagert ist, die sich zwischen den beiden Arbeitsachsen (Kettennieten 34 und 36) des Kettenglieds (12) erstreckt.

3. Fahrtreppe oder Fahrsteig nach einem der vorhergehenden Ansprüche, **dadurch gekennzeichnet, dass** zwei in entgegengesetzte Richtung arbeitende Räumer (10) vorgesehen sind.

4. Fahrtreppe oder Fahrsteig nach einem der vorhergehenden Ansprüche, **dadurch gekennzeichnet, dass** die Schwenkbeweglichkeit des Räumers (10) gegenüber des Kettenglieds (12) einstellbar ist und insbesondere einen Schwenkwinkel von 5 bis 35°, insbesondere 10 bis 25° und bevorzugt etwa 14° abdeckt.

5. Fahrtreppe oder Fahrsteig nach einem der vorhergehenden Ansprüche, **dadurch gekennzeichnet, dass** der Räumer (10) seine Räumwirkung aufgrund der Schwerkraft entfaltet und einen Schaber (40) aufweist, der von dem Drehpunkt des Räumers (10) möglichst weit beabstandet ist.

6. Fahrtreppe oder Fahrsteig nach einem der vorhergehenden Ansprüche, **dadurch gekennzeichnet, dass** ein Schaber (40) des Räumers (10) sich quer zur Längsrichtung des Räumers (10) erstreckt und endseitig befestigt ist.

7. Fahrtreppe oder Fahrsteig nach einem der vorhergehenden Ansprüche, **dadurch gekennzeichnet, dass** ein Schaber (40) des Räumers (10) als Stahlblech ausgebildet ist, das stumpf an einem Hauptschenkels (42) des Räumers (10) befestigt ist und sich quer zur Bewegungsrichtung des Antriebskette (16) erstreckt.

8. Fahrtreppe oder Fahrsteig nach einem der vorhergehenden Ansprüche, **dadurch gekennzeichnet, dass** der Räumer (10) in der Draufsicht L-förmig gebogen ist.

9. Fahrtreppe oder Fahrsteig nach einem der vorhergehenden Ansprüche, **dadurch gekennzeichnet, dass** der Schaber (40) des Räumers (10) eine Schrägstellung von wenigen Grad aufweist.

10. Fahrtreppe oder Fahrsteig nach einem der vorhergehenden Ansprüche, **dadurch gekennzeichnet, dass** der Schaber (40) des Räumers (10) auf mindestens eine Führungsschiene wirkt, die dem Umlenkrad und/oder dem Antriebsrad der Antriebskette (16) benachbart ist.

11. Fahrtreppe oder Fahrsteig nach einem der vorhergehenden Ansprüche, **dadurch gekennzeichnet, dass** der Schaber (40) des Räumers (10) beidseitig scharfe Schabekanten aufweist.

12. Fahrtreppe oder Fahrsteig nach einem der vorhergehenden Ansprüche, **dadurch gekennzeichnet, dass** der Räumer (10) außen an einem Kettenglied (18) angebracht ist, und zwar auf der Seite, auf der sich die Führungsschiene erstreckt.

13. Fahrtreppe oder Fahrsteig nach einem der vorhergehenden Ansprüche, **dadurch gekennzeichnet, dass** die Antriebskette (16) eine wartungsfreie Stufen- oder Palettenkette ist.

14. Fahrtreppe oder Fahrsteig nach einem der vorhergehenden Ansprüche, **dadurch gekennzeichnet, dass** der Schwenkpunkt (14) des Räumers (10) gegen Richtung des Kettenlaufes voreilend und sein Schaber (40) nacheilend angeordnet sind.

15. Fahrtreppe oder Fahrsteig nach einem der vorhergehenden Ansprüche, **dadurch gekennzeichnet, dass** die Fahrtreppe oder der Fahrsteig bidirektional ausgelegt ist und zwei Räumer (10) in entgegengesetzte Richtungen weisen.

16. Fahrtreppe oder Fahrsteig nach einem der Ansprüche 1 bis 13, **dadurch gekennzeichnet, dass** der Räumer (10) für eine bidirektionale Fahrtreppe oder einen bidirektionalen Fahrsteig vorgesehen ist.

## Claims

1. An escalator or moving walkway comprising a step belt or plate belt that may be driven by driving chains (16) guided via a drive wheel, wherein at least one chain link (12) of each driving chain (16) is connected to a scraper (10), with the aid of which impurities may be removed that are produced during the operation of the escalator, **characterized in that** the scraper (10) is connected with the chain link of the scraper so as to be pivotally movable to a given extent.

2. The escalator or moving walkway as claimed in claim 1, **characterized in that** the scraper (10) is pivotally mounted about an axis (22) that extends between the two working axes (chain studs 34 and 36) of the chain link (12).

3. The escalator or moving walkway as claimed in one of the preceding claims, **characterized in that** two scrapers (10) are provided that work in opposite directions.

4. The escalator or moving walkway as claimed in one of the preceding claims, **characterized in that** the pivotal movability of the scraper (10) in relation to the chain link (12) is adjustable and, in particular, covers a pivoting angle of 5 to 35°, in particular 10 to 25° and preferably approximately 14°.

5. The escalator or moving walkway as claimed in one of the preceding claims, **characterized in that** the scraper (10) increases its scraping effect due to gravity and comprises a scraping tool (40) that is spaced from the centre of rotation of the scraper (10) as far as possible.

6. The escalator or moving walkway as claimed in one of the preceding claims, **characterized in that** a scraping tool (40) of the scraper (10) extends transversely to the longitudinal direction of the scraper (10) and is attached at the end face thereof.

7. The escalator or moving walkway as claimed in one of the preceding claims, **characterized in that** a scraping tool (40) of the scraper (10) is formed as a steel plate that is butt-joined to a main leg (42) of the scraper (10) and that extends transversely to the moving direction of the driving chain (16).

8. The escalator or moving walkway as claimed in one of the preceding claims, **characterized in that** in the plan view the scraper (10) is bent into a L-shape.

9. The escalator or moving walkway as claimed in one of the preceding claims, **characterized in that** the scraping tool (40) of the scraper (10) comprises an inclined position of a few degrees.

10. The escalator or moving walkway as claimed in one of the preceding claims, **characterized in that** the scraping tool (40) of the scraper (10) acts upon at least one guide rail that is adjacent to the return chain wheel and/or the drive wheel of the driving chain (16).

11. The escalator or moving walkway as claimed in one of the preceding claims, **characterized in that** the scraping tool (40) of the scraper (10) comprises sharp scraping edges on both sides.

12. The escalator or moving walkway as claimed in one of the preceding claims, **characterized in that** the scraper (10) is mounted on the outside of a chain link (18), namely on the side on which the guide rail extends.

13. The escalator or moving walkway as claimed in one of the preceding claims, **characterized in that** the driving chain (16) is a maintenance-free step or plate chain.

14. The escalator or moving walkway as claimed in one of the preceding claims, **characterized in that** the pivot point (14) of the scraper (10) in the opposite direction to the movement of the chain is arranged in a leading manner and its scraping tool (40) is arranged in a lagging manner.

15. The escalator or moving walkway as claimed in one of the preceding claims, **characterized in that** the escalator or moving walkway is adapted to be bidirectional and **in that** two scrapers (10) face in opposite directions.

16. The escalator or moving walkway as claimed in one of the claims 1 to 13, **characterized in that** the scraper (10) is provided for a bidirectional escalator or a bidirectional moving walkway.

## Revendications

1. Escalier mécanique ou trottoir roulant, avec une courroie de marches ou de palettes qui est entraînée par des chaînes de commande (16) qui sont guidées sur une roue motrice, au moins un maillon de chaîne (12) de chaque chaîne de commande (16) est lié à un évacuateur (10), avec lequel des impuretés produites en cours de l'opération de l'escalier roulant sont éliminables, **caractérisé en ce que** l'évacuateur (10) est relié avec le maillon de chaîne d'évacuation de façon à pouvoir pivoter dans une mesure prédéterminée.

2. Escalier mécanique ou trottoir roulant selon la revendication 1, **caractérisé en ce que** l'évacuateur (10) est logé de façon à pouvoir pivoter autour d'un axe (22), qui s'étend entre les deux axes de travail (rivets de chaîne 34 et 36) du maillon de chaîne (12).

3. Escalier mécanique ou trottoir roulant selon l'une des revendications précédentes, **caractérisé en ce que** deux évacuateurs (10) sont prévus, travaillant en directions opposées.

4. Escalier mécanique ou trottoir roulant selon l'une des revendications précédentes, **caractérisé en ce que** la mobilité de l'évacuateur (10) est réglable par rapport au maillon de chaîne (12) et de préférence couvre un angle de 5 à 35°, en particulier de 10 à à 25° et de préférence environ 14°.

5. L'escalier roulant ou le sentier selon l'une des revendications précédentes, **caractérisé en ce que** l'évacuateur (10) développe son effet de secteur par la gravité et présente un racloir (40) qui est distancé le plus loin possible du point d'appui de l'évacuateur (10).

6. Escalier mécanique ou trottoir roulant selon l'une des revendications précédentes, **caractérisé en ce qu'**un racloir (40) de l'évacuateur (10) s'étend perpendiculaire à la longueur de l'évacuateur (10) et est attaché à l'extrémité.

7. Escalier mécanique ou trottoir roulant selon l'une des revendications précédentes, **caractérisé en ce qu'**un racloir (40) de l'évacuateur (10) est configuré comme tôle d'acier qui est attaché émoussé sur une branche principale (42) de l'évacuateur (10) et s'étend perpendiculaire à la longueur de l'évacuateur (10)

8. Escalier mécanique ou trottoir roulant selon l'une des revendications précédentes, **caractérisé en ce que** l'évacuateur (10) vue de dessus est plié en forme de L.

9. Escalier mécanique ou trottoir roulant selon l'une des revendications précédentes, **caractérisé en ce que** le racloir (40) de l'évacuateur présente (10) une inclinaison de quelques degrés.

10. L'escalier roulant ou le trottoir selon l'une des revendications précédentes, **caractérisé en ce que** le racloir (40) de l'évacuateur (10) agit sur au moins un rail-guide qui est voisin à la roue de renvoi et/ou la roue motrice de la chaîne d'entraînement (16).

11. Escalier mécanique ou trottoir roulant selon l'une des revendications précédentes, **caractérisé en ce que** le racloir (40) de l'évacuateur (10) présente des deux côtés des bords de raclage aigus.

12. Escalier mécanique ou trottoir roulant selon l'une des revendications précédentes, **caractérisé en ce que** l'évacuateur (10) est monté à l'extérieur sur un maillon de chaîne (18), sur le côté, sur lequel le rail-guide s'étend.

13. Escalier mécanique ou trottoir roulant selon l'une des revendications précédentes, **caractérisé en ce que** la chaîne d'entraînement (16) est une chaîne de marches ou de palettes sans entretien.

14. Escalier roulant ou trottoir roulant selon l'une des revendications précédentes, **caractérisé en ce que** le point de pivot (14) de l'évacuateur (10) est disposé en avance contre la direction de la course de la chaîne et son racloir (40) est disposé en retard.

15. Escalier mécanique ou trottoir roulant selon l'une des revendications précédentes, **caractérisé en ce que** l'escalier mécanique ou le trottoir roulant est étudié pour être bidirectionnel et que deux évacuateurs (10) sont dirigés en directions opposées.

16. Escalier mécanique ou trottoir roulant selon l'une des revendications 1 à 13, **caractérisé en ce que** l'évacuateur (10) est prévu pour un escalier mécanique bidirectionnel ou un trottoir roulant bidirectionnel.
